# EUROPÄISCHE PATENTANMELDUNG

(11) **EP 1 024 024 A1**
(43) Veröffentlichungstag der Anmeldung: **02.08.2000**
(21) Anmeldenummer: 00100181.7
(22) Anmeldetag: 12.01.2000
(51) Int. Cl.: B42D 5/04, G09F 23/10

(54) **Werbeartikel**

(30) Priorität: 29.01.1999 DE 29901575 U
(71) Anmelder: Höfler, Walter, 85737 Ismaning (DE)
(72) Erfinder: Höfler, Walter, 85737 Ismaning (DE)
(74) Vertreter: Puschmann, Heinz H., Dipl.-Ing.(FH)

(57) **Zusammenfassung**

Als Werbeartikel (10) ausgebildetes Kalendarium zur tageweisen Darstellung von Spiel-, Vereins-, Spieler-, Trainer-, Vorstands-, Sponsoren- und ähnlichen Daten (31, 32) in Form eines Tages- und Monatsspalten (11 bis 22, 30) aufweisenden Jahreskalenders, dessen Monatsfolge mit dem Monat (11) beginnt, in dessen Zeitraum die Aufnahme von Trainings- und Wettkampfspielen fällt, wobei die diese Darstellungen tragenden Blätter freie, die Tages- und Monatsspalten nicht unterbrechende Flächen (a, b, c) zur Aufnahme von Vereinssymbolen, Sponsorensymbolen, Werbesprüchen und ähnlichen aufweisen; vgl.

## Beschreibung

Die Erfindung betrifft ein als Werbeartikel ausgebildetes Kalendarium zur Darstellung von vorbestimmten Daten.

Ein übliches Kalendarium ist der Jahreskalender, auf dem der Zeitabschnitt "Jahr" durch die natürlichen astronomisch definierten Zeiteinheiten "Tag" und "Monat" dargestellt ist, beginnend mit dem 1. Monat des Jahres nämlich dem Monat Januar und endend mit dem Monat Dezember.

Jahreskalender sind als sogenannte Übersichtskalender, als Abreißkalender, als Taschenkalender, als Tischkalender, als Terminplaner und ähnliches sowie in letzter Zeit auch als sogenannte Disketten zur lesbaren Darstellung mittels eines sogenannten Notebook bekannt.

Es ist ferner bekannt, solche Kalender durch das Aufbringen von Firmenemblemen, Werbeaussagen und ähnlichem als Werbeartikel auszubilden.

Die Weiterbildung eines solchen als Kalendarium ausgebildeten Werbeträgers, insbesondere für Sportvereine, ist Aufgabe der Erfindung.

Diese Aufgabe ist gemäß der Erfindung dadurch gelöst, daß das Kalendarium zur tageweise Darstellung von Spiel-, Vereins-, Spieler-, Trainer-, Vorstands-, Sponsoren- und ähnlichen Daten in Form eines Tages- und Monatsspalten aufweisenden Jahreskalenders ausgebildet ist, dessen Monatsfolge mit dem Monat beginnt, in dessen Zeitraum die Aufnahme von Trainings- und Wettkampfspielen fällt und dessen diese Darstellungen tragenden Blätter freie, die Tages- und Monatsspalten nicht unterbrechende Flächen zur Aufnahme von Vereins- und Sponsorensymbolen, Werbesprüchen und ähnlichen aufweisen.

Weitere Merkmale der Erfindung ergeben sich aus den Unteransprüchen.

Ein solches erfindungsgemäßes Kalendarium beginnt beispielsweise mit dem Monat Juli als erstem Kalenderblatt oder als erste Monatsspalte des Jahres, da die Mitte des Monats Juli in aller Regel als Trainingsbeginn von z.B. zur Bundesliga gehörenden Fußballvereinen bestimmt ist.

Den einzelnen Tagesspalten des Monats Juli sind dann der Trainingsbeginn, die Trainingsspiele, die Vorbereitungsspiele und ähnliches zugeordnet, während den Tagesspalten der nächsten Monate die nachfolgenden Vorbereitungs-, Pokal-, Europapokal- und ähnliche Saisonspiele zugeordnet sind, und so fort.

Darüber hinaus sind in den Tages- und Monatsspalten Tage der offenen Tür des Vereins, Namens- und Geburtstage der zum Verein gehörenden Spieler, des Vorstandes und weiterer für den Verein wichtigen Personen, wie Sponsoren und ähnliches vorgesehen.

Schließlich sind die Tages- und Monatsspalten tragenden Blätter des Kalendariums mit die Tages- und Monatsspalten nicht unterbrechenden Werbeflächen versehen, auf die das jeweilige Vereinsemblem, die Embleme der Sponsoren sowie sonstige Werbeaussagen aufgebracht sind.

Auch kann das so gestaltete Kalendarium farbig, z.B. in den Farben des jeweils betreffenden Vereines, der Sponsoren u.ä. ausgebildet werden.

Das erfindungsgemäße Kalendarium ist ein vorzüglicher wohlfeiler Werbeartikel, mit dem das Vereinsleben, die für einen Verein wichtigen Termine und sonstige interessante Daten den Fans und Sponsoren nahezubringen sind und kann, da nicht alle Tagesspalten Eintragungen aufweisen, auch als Terminplaner benutzt werden.

Die Erfindung ist nachfolgend anhand eines in der Zeichnung mehr oder minder schematisch dargestellten Ausführungsbeispieles eines als Kalendarium ausgebildeten Werbeartikels für einen Fußballverein beschrieben.

Es zeigen:
- Fig. 1: Die Vorderseite des Kalendariums in Form einer blattförmigen Jahresübersicht,
- Fig. 2: die Rückseite der Jahresübersicht nach Fig. 1
- Fig. 3: einen Ausschnitt aus Fig. 1 in vergroßerter Darstellung und
- Fig. 4: eine Abwandlung des Ausschnittes gemäß Fig. 3.

Ein insgesamt mit der Bezugsziffer 10 bezeichneter Werbeartikel in Form eines steifen Blattes aus dünner Pappe weist auf seiner Vorderseite und auf seiner Rückseite jeweils sechs Monatsspalten 11, 12, 13, 14, 15, 16 und 17, 18, 19, 20, 21, 22 auf, die gemeinsam das Kalendarium bilden; vgl. Fig. 1 und 2.

Gegenüber den bisher bekannten Kalendarien weist das vorliegende Kalendarium als Beginn die Monatsspalte 11, nämlich den Monat Juli des betreffenden Jahres auf, gefolgt von den Monaten August, September, Oktober, November, Dezember; vgl. die Monatsspalten 12 bis 16. Dementsprechend sind die Monatsspalten 17 bis 22 der Rückseite (Fig. 2) des Kalendariums den Monaten Januar, Februar, März, April, Mai und Juni des nachfolgenden Jahres zugeordnet.

In die Tagesspalten 30 der einzelnen Monatsspalten 11 bis 22 sind die anzuzeigenden Daten von Trainings-, Vorbereitungs-, Pokal-, Hallen- und sonstigen Spielen des betreffenden Fußballvereins sowie persönliche Daten der Spieler, des Vorstandes, des Trainers, von Sponsoren und ähnliches dauerhaft eingebracht, wie z.B. Namenstage und/oder Geburtstage; vgl. insbesondere Fig. 3.

Ferner sind die Tages- und Monatsspalten nicht unterbrechende freie Flächen a, b und c vorgesehen, auf denen die Embleme des jeweiligen Vereins, seiner Sponsoren und ähnliches, insbesondere auch Werbeaussagen aufgebracht sind.

Das Kalendarium selbst kann weiß oder farbig insbesondere in den Farben des betreffenden Fußballvereins ausgebildet sein, während der Werkstoff für den Werbeartikel jedwede Farbe aufweisen kann.

Ohne den tragenden Gedanken der Erfindung zu verlassen, kann der Werbeartikel in an sich bekannter Weise als Abreißkalender, dessen Blätter Tages- oder Wochenspalten aufweisen; als Wandkalender, dessen Blätter jeweils Wochen- und/oder Monatszyklen umfassen; als Taschenkalender, dessen Blätter Wochenspalten aufweisen; als Terminplaner oder ähnlich ausgebildet sein, wobei stets als Beginn des Kalendariums der Monat des Spielbeginns des jeweiligen Fußballvereins gewählt ist.

Ferner kann das einem Zyklus zugeordnete Blatt des Kalendariums am Tage des Geburtstages einer ausgewiesenen Persönlichkeit z.B. mit deren Lieblingsspeise einschließlich Rezeptur (Bezugsziffer 34), Lieblingsmusik und/oder ähnlichem versehen werden; vgl. Fig. 4.

Schließlich können die anzuzeigenden Daten des Kalendariums zwecks Darstellung mittels eines Notebooks auf einer Diskette abtastbar gespeichert werden.

Selbstverständlich kann der erfindungsgemäße Werbeartikel auch für andere Sportvereine und deren Daten ausgebildet sein, wie beispielsweise in der Bundes- oder Landesliga spielende Handballvereine.

## Patentansprüche

1. Werbeartikel (10) mit einem Kalendarium zur tageweisen Darstellung von Spiel-, Vereins-, Spieler-, Trainer-, Vorstands-, Sponsoren- und ähnlichen Daten (31, 32) in Form eines Tages- und Monatsspalten (11 bis 22, 30) aufweisenden Jahreskalenders, dessen Monatsfolge mit dem Monat (11) beginnt, in dessen Zeitraum die Aufnahme von Trainings- und Wettkampfspielen fällt und dessen diese Darstellungen tragenden Blätter freie, die Tages- und Monatsspalten nicht unterbrechende Flächen (a, b, c) zur Aufnahme von Vereinssymbolen, Sponsorensymbolen, Werbesprüchen und ähnlichen aufweisen.

2. Werbeartikel nach Anspruch 1, **dadurch gekennzeichnet**, dass dieser als beidseitig bedruckter Übersichtskalender ausgebildet ist.

3. Werbeartikel nach Anspruch 1, **dadurch gekennzeichnet**, dass dieser als ein mehrere Blätter aufweisender Taschenkalender ausgebildet ist, dessen Blätter jeweils Wochen- oder Monatszyklen umfassen.

4. Werbeartikel nach Anspruch 1, **dadurch gekennzeichnet**, dass dieser als Wandkalender ausgebildet ist, dessen abreißbare Blätter beginnend mit dem Datum des ersten Trainings- oder Wettkampfspiel jeweils einen Tag, einen Wochen- oder Monatszyklus von Spiel-, Vereins-, Trainer-, Vorstands- und ähnlichen Daten umfassen.

5. Werbeartikel nach den Ansprüchen 1 bis 4, **dadurch gekennzeichnet**, dass die das Kalendarium verkörpernden Blätter farbig gestaltet sind.

6. Werbeartikel nach den Ansprüchen 1 bis 4, **dadurch gekennzeichnet**, dass die anzuzeigenden Daten des Kalendariums zwecks Darstellung mittels eines Notebooks, auf einer Diskette abtastbar gespeichert sind.
